# EUROPÄISCHE PATENTSCHRIFT

(11) **EP 0 117 261 B1**
(45) Veröffentlichungstag und Bekanntmachung des Hinweises auf die Patenterteilung: **14.08.1985**
(21) Anmeldenummer: 83101851.0
(22) Anmeldetag: 25.02.1983
(51) Int. Cl.: E02F 3/42, E02F 3/96

(54) **Arbeitsarm für Erd- und Grundbaumaschinen**
Operating arm for earth-moving and foundation machines
Bras de travail pour engins de terrassement et de fondations

(43) Veröffentlichungstag der Anmeldung: 05.09.1984
(73) Patentinhaber: Cordes, Hugo, D-2000 Hamburg 50 (DE)
(72) Erfinder: Cordes, Hugo, Dipl.-Ing., D-2000 Hamburg 50 (DE); Kröger, Hans, D-2000 Hamburg 62 (DE)

## Beschreibung

Die Erfindung bezieht sich auf einen Arbeitsarm für Erd- und Grundbaumaschinen zur Aufnahme und Führung von Werkzeugen, bestehend aus einem an der Maschine bzw. über einen Ausleger angelenkten Oberarm mit einem daran angelenkten Unterarm, der das Werkzeug trägt, und mit einem Antrieb, der den Oberarm und den Unterarm aus einer gestreckten über eine zusammengeklappte Lage, in der beide Arme nebeneinander liegen, in eine gegensinnig gestreckte Lage bewegt.

Gemäss DE-OS Nr. 3106268 des Anmelders ist ein Arbeitsarm dieser Art mit einem Baggerlöffel bekannt. Durch ein mehrgliedriges, am Ausleger angelenktes und mit dem Oberarm verbundenes Gestänge führt der Arbeitsarm den Baggerlöffel auf einem gekrümmten Zwangsweg zum Entleerort und auf gleichem Weg zum Grabort zurück. Dabei ist nachteilig, dass die Richtung des Zwangsweges nur durch Aufrichten oder Neigen des Auslegers veränderbar ist und dass die Krümmung des Zwangsweges durch das Gestänge bestimmt und unveränderbar ist. Auch kann mittels des Gestänges kein exakt geradliniger Weg erreicht werden. Diese Nachteile stehen einer allgemeinen Anwendung im Wege.

Der Erfindung liegt die Aufgabe zugrunde, den bekannten Arbeitsarm so zu verbessern, dass er neben der Führung eines Baggerlöffels auch für andere Werkzeuge anwendbar ist und einen geradlinigen Zwangsweg in wählbarer Bewegungsrichtung und Länge ermöglicht, der auch auf Teilwegen oder auf ganzer Länge krümmbar ist. Bei schnellem Rücklauf sollen Arbeitshub und Rücklauf austauschbar sein. Das Werkzeug soll in einer zum Zwangsweg gleichbleibenden Lage führbar sein, doch soll für Baggerlöffel auch eine abweichende Traglage ermöglicht werden.

DieseAufgabe wird durch die kennzeichnenden Merkmale des Anspruchs 1 als Grundausstattung gelöst und durch Ausbildungen gemäss den Unteransprüchen verbessert. Die Unteransprüche 2 bis 4 kennzeichnen verschiedene Ausführungsformen der Gleichlaufeinrichtung und Anspruch 5 Mittel zur Führung der Werkzeugachse in Richtung des Zwangsweges. Für die Umkehr der Arbeitsrichtung bei schnellem Rücklauf werden Merkmale nach Anspruch 6 und zur Verbesserung der Traglage von Baggerlöffeln Merkmale nach den Ansprüchen 7 und 8 vorgeschlagen. Die Ansprüche 9 und 10 kennzeichnen Mittel zur Geradführung des Werkzeugs bei ungleicher Länge von Ober- und Unterarm.

Diese Lösung ergibt folgende Vorteile:
Bei gleicher Länge von Ober- und Unterarm - von Gelenk zu Gelenk - werden verschiedeartige Werkzeuge auf einem geradlinigen Zwangsweg geführt, dessen Richtung durch den Basislenker veränderbar ist und der fast doppelt so lang ist wie die Länge von Ober- und Unterarm zusammengenommen. Vortriebskraft und Geschwindigkeit bleiben bei entsprechender Anordnung des Antriebs, der vorwiegend durch einen Hubzylinder erfolgt, auf ganzer Weglänge nahezu unverändert, Der Arbeitshub kann an beiden Wegenden beliebig verkürzt werden.

Durch Überlagerung der geradlinigen Bewegungen mit einer gleichzeitigen Drehbewegung des Basislenkers kann der Zwangsweg in ganzer Länge oder auf Teilen seines Weges in einer oder der anderen Richtung gekrümmt werden. Dies ermöglicht Profilarbeiten und weitgehende Anpassung an praktische Aufgaben. In der Grundausstattung eignet sich dieser Arbeitsarm zur Bewegungvon Lasthaken, Greifern und dergleichen, die bei gleich langen Armen geradlinig auf- und ab-oder auch horizontal bewegt werden.

Mit der Werkzeugführung in zur Richtung des Zwangsweges gleichbleibender Lage kommen Werkzeuge hinzu, die nicht nur geradlinig sondern auch mit ihrer Achse in der Bewegungsrichtung geführt werden müssen, wie Bohrer, Ramm- und Ziehwerkzeuge, Vibratoren und dergleichen. Auch bei Baggerlöffeln und Planierschilden bleibt die Lage der Grabschneide zum Erdboden auf dem Grabweg unverändert. Auf dem anschliessenden Weg zum Entleerort ist es notwendig, den Löffel durch Mittel nach Anspruch 7 oder 8 in eine Traglage zu drehen, damit das Grabgut nicht herausfällt.

Durch Ändern der Anlenkung des Hubzylinders ist schneller Rücklauf in der einen oder der anderen Bewegungsrichtung erreichbar. Dadurch können Bohrer, Hämmer oder Ziehwerkzeuge wahlweise mitgrosser Hub- oder grosser Senkkraft eingesetzt werden. Baggerlöffel oder Planierschilde können wahlweise so angebaut sein, dass sie in Richtung zum Trägergerät oder von ihm weg wie Hochlöffel bzw. Ladeschaufeln graben. Böschnungen oberhalb und unterhalb des Fahrplanums können in beiden Arbeitsrichtungen abgetragen oder planiert werden.

Durch den exakt eingehaltenen und wiederholbaren Zwangsweg eignet sich dieser Arbeitsarm hervorragend für Genauigkeitsarbeiten beim Baggern, Planieren und Profilieren, bei Schichtenab-und -auftrag, beim Trimmen und Verdichten von Böschungen, beim Grabenreinigen und ähnlichen Arbeiten.

In den Zeichnungen sind Ausführungsbeispiele der Erfindung schematisch dargestellt. Es zeigen:
Fig. einen Arbeitsarm in einer Lage bei Hubbeginn mit einem Lasthaken und strichpunktiert mit einem Werkzeuglenker und Bohr- oder Rammwerkzeug sowie einer Gleichlaufeinrichtung als Kegelradwendegetriebe,
Fig. 2 eine Seitenansicht gemäss Fig. 1 mit Teilschnitt,
Fig. 3 eine Draufsicht gemäss Fig. 1,
Fig.4 eine Ausführungsform eines Arbeitsarmes bei Verwendung von Stirnradsegmenten für die Gleichlaufeinrichtung,
Fig. 5 eine Seitenansicht zu Fig. 4,
Fig. 6 eine Ausführungsform eines Arbeitsarmes mit einem Unterarmzylinder und einem Mengenteiler als Gleichlaufeinrichtung,
Fig. 7 eine Seitenansicht zu Fig. 6,
Fig. 8 einen Arbeitsarm ähnlich Fig. 1, in Hoch-und Tieflage, ausgerüstet mit zusätzlichen Anlenkaugen für den Hubzylinder zum Vertauschen der Arbeitsrichtung und mit einem Erdbohrer in der Stellung für grosse Eindringkraft,
Fig. 9 einen Arbeitsarm gemäss Fig. 8, umgerüstet für grosse Hubkraft,
Fig. 10 eine Seitenansicht zu Fig. 9,
Fig. 11 den Unterarm mit einem Baggerlöffel, der durch eine verkürzbare Verbindungsstange in eine Traglage drehbar ist,
Fig. 12 den Unterarm mit Baggerlöffel ähnlich Fig. 11 mit einer verstellbar angelenkten Verbindungstange in drei Positionen.

An einem Trägerfahrzeug bzw. dessen Ausleger 4 ist ein Oberarm 1 und ein Basislenker 2 auf einer Anlenkachse 3 gelagert und durch einen Richtungszylinder 14 kraftschlüssig drehbar. Am Basislenker 2 sind ein Hubzylinder 5, der den Oberarm 1 antreibt, und eine Verbindungsstange 6 angelenkt. Letztere ist ebenso lang wie der Oberarm 1 und parallel zu ihm angeordnet und führt den Parallellenker 7 parallel zum Basislenker 2. Am Parallellenker 7 sind der Oberarm 1 und ein Unterarm 10 auf gleicher Achse mit der Gleichlaufeinrichtung gelagert, die den Unterarm 10 antreibt. Gemäss Fig. 1 bis 3 ist die Gleichlaufeinrichtung als Wendegetriebe ausgebildet, dessen Gehäuse 33 mit Kegelritzeln 8 mit dem Parallellenker 7 festverbunden ist. Die Kegelritzel 8 sind im Eingriff mit einem Antriebsrad 11, das mit dem Oberarm 1, und mit einem Abtriebsrad 12, das mit dem Unterarm 10 fest verbunden ist. Die Antriebs- und Abtriebsräder 11, 12 bewirken, dass bei Drehung des Oberarmes 1 gegen das Wendegetriebegehäuse 33 der Unterarm 10 die gleiche, aber gegensinnige Winkelbewegung gegenüber dem Wendegetriebegehäuse 33 ausführt. Sind Oberarm 1 und Unterarm 10 von gleicher Länge, so führt das freie Ende des Unterarmes 10 eine geradlinige Bewegung aus. Da Oberarm 1 und Unterarm 10 in verschiedenen Ebenen lieegen, können sie aus einer gestreckten Lage über eine Mittellage, in der sie nebeneinander liegen, in eine entgegengesetzt gestreckte Lage bewegt werden, wodurch das freie Ende des Unterarmes 10 einen im Verhältnis zu den Armlängen langen und exakt geradlinigen Arbeitshub ausführt.

Der Hubzylinder 5 ist am Basislenker 2 und Oberarm 1 so angelenkt, dass er bei Hubbeginn und Hubende mit gleichem, aber kleinem, und in der Mittellage mit grösserem Hebelarm auf den Oberarm 1 wirkt. Daraus resuliert für den Lasthaken 13 bzw. das Werkzeug 16 eine annähernd gleichbleibende Vorschubkraft und -geschwindigkeit über den ganzen Zwangsweg.

Wird am freien Ende des Unterarmes 10, wie strichpunktiert gezeichnet, ein Werkzeuglenker 15 angelenkt und durch eine parallel zum Unterarm 10 und am Parallellenker 7 angelenkte Stange 18 gleicher Länge parallel geführt, so kann ein mit dem Werkzeuglenker 15 verbundenes Werkzeug 16 kraftschlüssig und mit seiner Längsachse in der Bewegungsrichtung über einen langen Weg bewegt werden. Dies macht den Arbeitsarm hervorragend geeignet zum Führen von Planier-, Bohr-, Ramm- und Ziehgeräten und zur Einhaltung der Schnittlage von Grabwerkzeugen. Der Werkzeuglenker 15 kann bei allen Gleichlaufeinrichtungen angebaut werden.

Gemäss Fig. 4 und 5 wird die Gleichlaufeinrichtung durch ein an der als Biegegträger ausgebildeten Verbindungsstange 6 angebrachtes Stirnradsegment 24 und ein am Unterarm 10 fest angebrachtes, gleich grosses Stirnradsegment 25 gebildet, die miteinander im Eingriff sind. Sind die Verbindungsstange 6 und der Parallellenker 7 auf der anderen Seite des Oberarmes 1 angeordnet, so werden die Stirnradsegmente 24,25 entsprechend verdreht ausgebildet.

Gemäss Fig. 6 und 7 ist eine hydraulische Gleichlaufeinrichtung dargestellt. Der Unterarm 10 wird durch einen Unterarmzylinder 37 angetrieben, der am Parallellenker 7 gelagert und dessen Kolbenstange am Unterarm 10 angelenkt ist. Der Hubzylinder 5 und der Unterarmzylinder 37 können von je einer Hydraulikpumpe im Gleichlauf beaufschlagt oder von einer gemeinsamen Pumpe 39 über einen Mengenteiler 38 versorgt werden. Der gezeichnete Mengenteiler besteht aus zwei Hydromotoren 40, 41, deren Wellen miteinander verbunden sind, wodurch unterschiedliche Zylinderdrücke ausgeglichen werden. In Zu-und Ablauf sind Wegeventile 42, 43 eingebaut.

In Fig. 8 bis 10 ist dargestellt, wie beim Heben und Senken eines Bohrers 30, 31 , 32 eine grössere Hub- oder eine grössere Senkkraft erreicht werden kann. Als Beispiel ist eine Gleichlaufeinrichtung mit Wendegetriebegehäuse 33 nach Fig. 1 und 2 gezeichnet. In Fig. 9 und 10 ist der Hubzylinder 5 wie in Fig. 1 und 2 am Anlenkauge 27 des Basislenkers 2 und seine Kolbenstange am Anlenkauge 29 des Oberarmes 1 angelenkt, was grosse Hubkraft ergibt. In Fig. 8 ist der Hubzylinder 5 jedoch für grosse Senkkraft an einem zusätzlichen Anlenkauge 26 des Oberarmes 1 und seine Kolbenstange an einem zusätzlichen Anlenkauge 28 des Parallellenkers 7 abgesteckt. Die Umsteckung ist einfach durchzuführen, weil die Anlenkaugen 26 und 27 für den Hubzylinder 5 in der unteren Endlage in Deckung liegen, so dass der Absteckbolzen hinübergeschoben werden kann. Die Kolbenstange muss dann ein- oder ausgefahren werden; ihre Anlenkaugen 28, 29 liegen in der oberen Endlage in Deckung. Wird anstelle eines Bohrers 30 ein Baggerlöffel 17 mit Verbindungsstange 18 (nach Fig. 11 oder 12) oder ein Planierschild angebaut, so muss beim Austausch der Richtung des Arbeitshubes und des Rücklaufs auch der Baggerlöffel 17 bzw. der Planierschild in umgekehrter Richtung angebaut werden. Dazu wird die Stange 18 (Fig. 1) bzw. der Hydraulikzylinder 20 mit Kolbenstange 21 (Fig. 11) am Anlenkauge 44, also am anderen Ende des Parallellenkers 7, angelenkt und der Löffellenker 19 mit dem Löffel 17 und dessen Antrieb (34, 35, 36) um 180° gedreht montiert.

In Fig. 11 und 12 ist nur der Unterarm 10 und der Parallelenker 7 mit dem Wendegetriebegehäuse 33 gemäss Fig. 1 in mittiger Hublage gezeichnet. Dazu ist anstelle des Werkzeuglenkers 15 ein Löffellenker 19 mit einem Baggerlöffel 17 dargestellt, der durch einen Löffelzylinder 34 über den Hebel 35 und die Stange 36 aus einer Grablage in eine Entleerlage drehbar ist.

Damit der Baggerlöffel 17 bei waagerecht verlaufendem Zwangsweg zum Entleerort kein Grabgutverliert, ist in Fig. 11 die Stange 18 (aus Fig. 1) durch einen Hydraulikzylinder 20 mit ausgezogenerund verlängerter Kolbenstange 21 ersetzt. Wird letztere eingezogen, so wird der Baggeriöffe) 17 in eine Traglage verdreht.

Fig. 12 zeigt eine andere Lösung in drei Phasen. Die Stange 18 ist an einem Verstellhebel 22 angelenkt, der am Paral lel lenker 7 gelagert ist und durch einen Verstellzylinder 23 verstellt wird. Wird seine Kolbenstange in der Hubanfangslage eingezogen, ändert sich die Lage des Löffels 17 zunächst nicht. Während des Hubes dreht sich der Löffellenker 19 zunehmend in eine Traglage. Beide Traglagenverstellungen können zu einem beliebigen Zeitpunkt durch Umsteuern des Hydraulikzylinders 20 bzw. des Verstellzylinders 23 eingeleitet oder aufgehoben werden.

Der am Trägerfahrzeug bzw. dessen Ausleger 4 angelenkte Richtungszylinder 14 bestimmt die Richtung des Zwangsweges durch Verdrehen des Basislenkers 2. Dabei kann der Basislenker 2 in Richtung auf das Trägerfahrzeug, wie in Fig. 3 gezeichnet, oder in Gegenrichtung angebaut sein. Wird die Kolbenstange des Richtungszylinders 14 (Fig. 1, 4, 6 und 9) während der Hubbewegung ein- oder ausgefahren, so überlagern sich die geradlinige Werkzeug- und die Drehbewegung des Basislenkers 2 um die Anlenkachse 3 und beide Bewegungen ergeben einen gekrümmten Zwangsweg aller Werkzeuge 13,16,17 oder 30.

## Patentansprüche

1. Arbeitsarm für Erd- und Grundbaumaschinen zur Aufnahme und Führung von Werkzeugen, bestehend aus einem an der Maschine bzw. über einen Ausleger angelenkten Oberarm mit einem daran angelenkten Unterarm, der das Werkzeug trägt, und mit einem Antrieb, der den Oberarm und den Unterarm aus einer gestreckten über eine zusammengeklappte Lage, in der beide Arme nebeneinander liegen, in eine gegensinnig gestreckte Lage bewegt, dadurch gekennzeichnet, dass auf der Anlenkachse (3) des Oberarmes (1 ) ein Basislenker (2) gelagert und durch einen am Ausleger (4) gelagerten Richtungszylinder (14) um die Anlenkachse (3) drehbar ist und am Basislenker (2) ein den Oberarm (1) antreibender Hubzylinder (5) sowie eine mit dem Oberarm (1) parallele Verbindungsstange (6) gleicher Länge angelenkt sind und dass ein Parallellenker (7) auf der Achse (9) zwischen dem Ober- und Unterarm (1, 10) drehbar gelagert ist und durch die Verbindungsstange (6) parallel zum Basislenker (2) geführt wird und dass mit dem Parallellenker (7) eine Gleichlaufeinrichtung verbunden ist, durch die der Unterarm (10) und der Oberarm (1) gegenüber dem Parallellenker (7) gleich grosse aber gegenläufige Winkelausschläge ausführen.

2. Arbeitsarm nach Anspruch 1, dadurch gekennzeichnet, dass die Gleichlaufeinrichtung als Wendegetriebe, insbesondere als Kegelradwendegetriebe, ausgebildet ist, dessen Gehäuse (33) zentrisch zur Anlenkung des Unterarms (10) an dem Oberarm (1) angeordnet und mit dem Parallellenker (7) starr verbunden ist sowie Kegelritzel (8) trägt, die mit einem Antriebskegelrad (11), das mit dem Oberarm (1), und mit einem Abtriebskegelrad (12), das mit dem Unterarm (10) fest verbunden ist, im Eingriff sind.

3. Arbeitsarm nach Anspruch 1, dadurch gekennzeichnet, dass die Gleichlaufeinrichtung durch am Parallellenker (7) gelagerte und miteinander kämmende gleiche Strinradsegmente (24, 25) gebildet ist und dass das Stirnradsegment (24) mit der als Biegeträger ausgebildeten Verbindungsstange (6) und das andere Stirnradsegment (25) mit dem Unterarm (10) fest verbunden ist.

4. Arbeitsarm nach Anspruch 1, dadurch gekennzeichnet, dass die Gleichlaufeinrichtung aus einem an dem Parallellenker (7) angelenkten Unterarmzylinder (37) mit einer am Unterarm (10) angelenkten Kolbenstange und einem Mengenteiler (38) besteht, der das Drucköl einer Hydraulikpumpe (39) auf den Hubzylinder (5) und den Unterarmzylinder (37) aufteilt.

5. Arbeitsarm nach einem der Ansprüche 1 bis 4, dadurch gekennzeichnet, dass an dem Parallellenker (7) eine Stange (18) parallel zum Unterarm (10) mit gleicher Länge angeordnet ist und einen Werkzeuglenker (15) als Aufnahme für Werkzeuge (16) parallel zum Parallellenker führt.

6. Arbeitsarm nach einem der Ansprüche 1 bis 3, dadurch gekennzeichnet, dass am Oberarm (1 ) ein zusätzliches Anlenkauge (26) angeordnet ist, das in der einen Hubendlage mit dem Anlenkauge (27) am Basislenker (2) in Deckung liegt und dass am Parallellenker (7) ein zusätzliches Anlenkauge (28) vorgesehen ist, das in der anderen Hubendlage mit dem Anlenkauge (29) für die Kolbenstange des Hubzylinders (5) in Dekkung liegt und dass der Hubzylinder (5) für grosse Hubkraft am Basislenker (2) und seine Kolbenstange am Anlenkauge (29) des Oberarmes (1), und dass für grosse Senkkraft der Hubzylinder (5) am Anlenkauge (26) des Oberarmes (1) und seine Kolbenstange am Anlenkauge (28) des Parallellenkers (7) abgesteckt sind.

7. Arbeitsarm nach einem der Ansprüche 1 bis 4, dadurch gekennzeichnet, dass die Stange (18) verkürzbar ist, indem sie als Hydraulikzylinder (20) mit ausgezogener Kolbenstange (21) ausgebildet ist und durch Einziehen der Kolbenstange verkürzt wird und dabei den Löffellenker (19) dreht.

8. Arbeitsarm nach einem der Ansprüche 1 bis 4, dadurch gekennzeichnet, dass die Stange (18) an einem mit dem Parallellenker (7) gelenkig verbundenen Verstellhebel (22) angelenkt ist, der durch einen Verstellzylinder (23) verstellbar ist.

9. Arbeitsarm nach Anspruch 4, dadurch gekennzeichnet, dass bei ungleichen Längen von Ober- und Unterarm (1,10) der Mengenteiler (38) der Gleichlaufeinrichtung aus einem Konstantmotor (40) und einem Regelmotor (41) besteht und dem Unterarmzylinder (37) und dem Hubzylinder (5) unterschiedliche und auf dem Zwangsweg veränderbare Ölströme zuteilt.

10. Arbeitsarm nach einem der Ansprüche 1 bis 3, dadurch gekennzeichnet, dass die Gleichlaufeinrichtung bei etwas ungleichen Längen von Ober- und Unterarm (1, 10) mit ungleichen Winkelausschlägen der Arme (1, 10) gegenüber dem Parallellenker (7) für einen annähernd geradlinigen Zwangsweg ausgebildet ist.

## Claims

1. An operating arm to be adapted to an earth- moving or foundation machine for the guidance of a tool, comprising:
(a) an upper arm (1) pivotally connected by a pivot pin (3) either directly to the machine or via a boom (4) ;
(b) a lower arm (10) pivotally connected to the upper arm and carrying the tool;
(c) a drive which moves the upper arm and the lower arm from an extended position via a folded position, in which both arms are side by side, into an oppositely extended position;
(d) a base guide (2) which is supported on the pivot pin (3) of the upper arm (1) and revolving about said pin by means of a directive cylinder (14) supported on the boom (4);
(e) an upper arm cylinder (5) driving the upper arm (1) and a connecting rod (6) being parallel to and of the same length as the upper arm, which are both pivotally connected to the base guide (2);
(f) a parallel guide (7) which is pivotally supported on the joint (9) between said upper arm and lower arm and is guided by the connecting rod (6) parallel to said base guide, and
(g) a device for equal angular movement which is connected to the parallel guide (7) and by means of which the lower arm (10) and the upper arm (1) execute equivalent but opposite angular deflections relative to the parallel guide.

2. An operating arm according to Claim 1, wherein the device for equal angular movement is embodied as a reversal mechanism, in particular as a bevel gear reversal mechanism the casing (33) of which is located on the joint between the lower arm (10) and the upper arm (1) and which is solidly connected to the parallel guide (7) and supports bevel pinions (8) which are in engagement with a driving bevel gear (11), which is solidly connected to the upper arm (1), and with a driven bevel gear (12), which is solidly connected to the lower arm (10).

3. An operating arm according to Claim 1, wherein the device for equal angular movement consists of mutually engaging equal spur gearseg- ments (24,25) supported on the parallel guide (7) one spur gear segment (24) being solidly connected to the connecting rod (6) which is reinforced for bending stresses, and the other spur gear segment (25) being solidly connected the the lower arm (10).

4. An operating arm according to Claim 1, wherein the device for equal angular movement consists of a lower arm cylinder (37) pivotally connected to the parallel guide (7) with a piston rod pivotally connected to the lower arm (10), and of a flow divider (38), which divides the high pressure oil flow from a hydraulic pump (39) between the upper arm cylinder (5) and the lower arm cylinder (37).

5. An operating arm according to Claim 1, wherein a rod (18) is pivotally connected to the parallel guide (7) and parallel to and of the same length as the lower arm (10) and which guides a tool guide (15) parallel to the parallel guide for attaching tools (16).

6. An operating arm according to Claim 1, wherein an additional pivot bearing (26) is located on the upper arm (1), which pivot bearing (26) is at one end of the stroke in alignment with the pivot bearing (27) on the base guide (2) and wherein an additional pivot bearing (28) is on the parallel guide (7) which is in alignment at the other end of the stroke with the pivot bearing (29) for the piston rod of the upper arm cylinder (5) and wherein for high lifting force, the upper arm cylinder (5) is fastened to the base guide (2) and its piston rod to the pivot bearing (29) of the upper arm (1) and wherein for high sinking force, the upper arm cylinder (5) is fastened to the pivot bearing (26) of the upper arm (1) and its piston rod to the pivot bearing (28) of the parallel guide (7).

7. An operating arm according to Claim 5, wherein the rod (18) can be shortened by being embodied as a hydraulic cylinder (20) with extended piston rod (21) and is shortened by withdrawal of the piston rod and thus rotates the bucket guide (19).

8. An operating arm according to Claim 2, wherein the rod (18) is pivotally connected with an adjusting lever (22) which is pivotally connected with the parallel guide (7), and adjustable by an adjusting cylinder (23).

9. An operating arm according to Claim 3, wherein the lengths of upper and lower arms (1, 10) are unequal and the flow divider (38) consists of a fixed motor (40) and a variable motor (41) and allocates varying oil flow to the lower arm cylinder (37) being different from the flow to the upper arm cylinder (5) along the forced path.

10. An operating arm according to Claim 1, with somewhat unequal lengths wherein the device for equal angular movement of the upper and lower arms (1,10) is arranged with somewhat unequal angular deflections of the arms (1, 10) relative to the parallel guide (7) for an approximately straight-line forced path.

## Revendications

1. Bras de travail attaché à un engin de terrassement et de fondation pour la direction des outils, qui consiste en un bras attaché à l'engin respectivement sa flèche et un avant-bras lié au bras et portant l'outil et en une motrice qui fait jouer le bras et l'avant-bras d'une position étendue à une position repliée, dans laquelle les deux bras se trouvent l'un à côté de l'autre, et jusqu'à une position tendue en sens contraire, caractérisé par une base d'inclinaison (2) montée pivotant sur l'essieu d'inclinaison (3) du bras (1 ) et tournée par un cylindre d'inclinaison (14) attaché à la flèche (4), et par un cylindre de levage (5), qui pousse le bras (1 ), et une barre à lier (6), qui est parallèle au bras et de la même longueur, montée pivotant sur la base d'inclinaison, et par un levier parallèle (7) monté pivotant sur l'essieu (9) entre le bras et l'avant-bras et dirigé parallèlement à la base d'inclinaison (2) par la barre à lier (6), et par un mécanisme pour égalité des angles attaché au levier parallèle, qui force le bras et l'avant-bras en des directions contraires avec le même angle relatif au levier parallèle (7).

2. Bras de travail selon la revendication 1, caractérisé par un mécanisme pour égalité des angles incarné comme mécanisme de renversement de marche, dont la boîte (33) est attachée au joint du bras (1 ) et de l'avant-bras (10) et liée fixement avec le levier parallèle (7) portant de préférence des pignons coniques (8) qui sont en engrenage avec une roue motrice (11 ) attachée au bras (1 ) et avec une roue menée (12) qui est liée à l'avant-bras (10).

3. Bras de travail selon la revendication 1, caractérisé par un mécanisme pour égalité des angles incarné par des segments équivalents et dentés (24, 25) qui sont en engrenage et arrangés au levier parallèle (7) et que le segment denté (24) est attaché à une barre à lier (6) et modifié comme une poutre, et l'autre segment denté (25) est attaché à l'avant-bras (10).

4. Bras de travail selon la revendication 1, caractérisé par un mécanisme pour égalité des angles qui consiste en un cylindre de l'avant-bras (37) monté pivotant au levier parallèle (7) et sa tige attachée à l'avant-bras, et en un outil de distribution de l'huile (38) qui partage l'huile livrée d'une pompe hydraulique (39) entre le cylindre de levage (5) et le cylindre de l'avant-bras (37).

5. Bras de travail selon une des revendications 1 à 4, caractérisé par une barre (18) arrangée parallèlement et avec la même longueur de l'avant-bras (10) dirigeant une base de l'outil (15) parallèle au levier parallèle (7) et de l'outil (16).

6. Bras de travail selon une des revendications 1 à 3, caractérisé par un joint supplémentaire (26) attaché au bras (1), lequel coïncide avec un joint (27) attaché à la base d'inclinaison (2) en position étendue, et par un autre joint supplémentaire (28) attaché au levier parallèle (7), lequel coïncide avec le joint (29) pour la tige du cylindre de levage (5) en position étendue en sens contraire, pour effectuer une grande force de levage, le cylindre de levage (5) est attaché à la base d'inclinaison (2) et sa tige au joint (29) et pour effectuer une grande force de descente le cylindre de levage (5) est attaché au joint supplémentaire (26) et sa tige à l'autre joint supplémentaire (28).

7. Bras de travail selon une des revendications 1 à 4, caractérisé par le fait que la barre (18) consiste en un cylindre hydraulique (20), dont la tige est élongée (21 ) pour tourner la base du godet (19).

8. Bras de travail selon une des revendications 1 à 4, caractérisé par le fait que la barre (18) est attachée à un levier ajustable (22) par un cylindre ajustable (23).

9. Bras de travail selon la revendication 4, mais avec différentes longueurs des deux bras (1, 10), caractérisé par un outil de distribution de l'huile (38) qui consiste en un moteur à vitesse constante (40) et en un autre moteur à vitesse réglable (41 ), pour changer la quantité d'huile pendant la route forcée.

10. Bras de travail selon une des revendications 1 à 3, mais avec différentes longueurs des deux bras (1,10), caractérisé en ce que le mécanisme de renversement (33) produit des angles un peu inégaux des deux bras (1, 10) relatif au levier parallèle (7) pour faire la route forcée à peu près droite.
